# EUROPÄISCHE PATENTSCHRIFT

(11) **EP 1 184 839 B1**
(45) Veröffentlichungstag und Bekanntmachung des Hinweises auf die Patenterteilung: **28.09.2005**
(21) Anmeldenummer: 01117869.6
(22) Anmeldetag: 23.07.2001
(51) Int. Cl.: G10L 13/08

(54) **Graphem-Phonem-Konvertierung**
Grapheme-phoneme conversion
Conversion graphème-phonème

(30) Priorität: 31.08.2000 DE 10042944
(43) Veröffentlichungstag der Anmeldung: 06.03.2002
(73) Patentinhaber: SIEMENS AKTIENGESELLSCHAFT, 80333 München (DE)
(72) Erfinder: Hain, Horst-Udo, 81825 München (DE)

(56) Entgegenhaltungen:
- KIM B, LEE W, LEE G, LEE J H: "Unlimited Vocabulary Grapheme to Phoneme Conversion for Korean TTS" 36TH ANNUAL MEETING IF THE ASSOCIATION FOR COMPUTATIONAL LINGUISTICS & 17TH INT. CONFERENCE ON COMPUTATIONAL LINGUISTICS (COLING-ACL '98), 10. - 14. August 1998, Seiten 675-679, XP002224173 Montréal, Kanada
- HAIN H: "Automation of the Training Procedures for Neural Networks Performing Multi-Lingual Grapheme-to-Phoneme Conversion" PROC. EUROSPEECH '99, Bd. 5, 6. - 9. September 1999, Seiten 2087-2090, XP002223264 Budapest, Ungarn
- HAIN H: "A Hybride Approach for Grapheme-to-Phoneme Conversion Based on a Combination of Partial String Matching and a Neural Network" INT. CONFERENCE ON SPOKEN LANGUAGE PROCESSING (ICSLP 2000), ISCA, Bd. III, 16. - 20. Oktober 2000, Seiten 291-294, XP002224174 Peking, China
- HAIN H: "Ein hybrider Ansatz zur Graphem-Phonem-Konvertierung unter Verwendung eines Lexikons und eines neuronalen Netzes" ELEKTRONISCHE SPRACHVERARBEITUNG, ELFTE KONFERENZ, TAGUNGSBAND, 4. - 6. September 2000, Seiten 160-167, XP002223265 Cottbus
- MANNELL R, CLARK J E: "Text-to-Speech Rule and Dictionary Development" SPEECH COMMUNICATION, Bd. 6, Nr. 4, Dezember 1987 (1987-12), Seiten 317-324, AMSTERDAM, THE NETHERLANDS

## Beschreibung

Die Erfindung betrifft ein Verfahren, ein Computerprogrammprodukt, einen Datenträger und ein Computersystem zur Graphem-Phonem-Konvertierung eines Worts, das als Ganzes nicht in einem Aussprachelexikon enthalten ist.

Sprachverarbeitungsverfahren im Allgemeinen sind beispielsweise aus US 6 029 135, US 5 732 388, DE 19636739 C1 und DE 19719381 C1 bekannt. Bei einem Sprachsynthese-System ist die Schrift-zu-Sprache- bzw. Graphem-Phonem-Konvertierung der zu sprechenden Wörter von entscheidender Bedeutung. Fehler bei Lauten, Silbengrenzen und der Wortbetonung sind direkt hörbar, können zur Unverständlichkeit führen und im schlimmsten Fall sogar den Sinn einer Aussage verdrehen.

Die beste Qualität erhält man, wenn das zu sprechende Wort in einem Aussprachelexikon enthalten ist. Die Verwendung solcher Lexika bereitet jedoch Probleme. Auf der einen Seite erhöht die Anzahl der Einträge den Suchaufwand. Auf der anderen Seite ist es gerade bei Sprachen wie dem Deutschen nicht möglich, alle Wörter in einem Lexikon zu erfassen, da die Möglichkeiten der Kompositabildung nahezu unbeschränkt sind.

Abhilfe kann in diesem Fall eine morphologische Zerlegung schaffen. Ein Wort, das nicht im Lexikon gefunden wird, wird in seine morphologischen Bestandteile wie Präfixe, Stämme und Suffixe zerlegt, und diese Bestandteile werden im Lexikon gesucht. Eine morphologische Zerlegung ist jedoch gerade bei langen Wörtern problematisch, weil die Anzahl der möglichen Zerlegungen mit der Wortlänge steigt. Sie erfordert außerdem ein ausgezeichnetes Wissen über die Wortbildungsgrammatik einer Sprache. Daher werden Wörtern, die nicht in einem Aussprachelexikon gefunden werden, mit Out-Of-Vocabulary-Verfahren (OOV-Verfahren), z.B. mit Neuronalen Netzen, transkribiert. Solche OOV-Behandlungen sind allerdings relativ rechenintensiv und führen in aller Regel zu schlechteren Ergebnissen als die phonetische Konvertierung ganzer Wörter mit Hilfe eines Aussprachelexikons. Zur Bestimmung der Aussprache eines Worts, das nicht in einem Aussprachelexikon enthalten ist, kann das Wort auch in Teilwörter zerlegt werden. Die Teilwörter können mit Hilfe eines Aussprachelexikons oder eines OOV-Verfahrens transkribiert werden. Die gefundenen Teiltranskriptionen können aneinander gehängt werden. Dies führt jedoch zu Fehlern an den Trennstellen zwischen den Teiltranskriptionen.

Nach Mannel R., Clark J. E.: "Text-to-Speech Rule and Dictionary Development", in "Speech Communication", Amsterdam, Dezember 1987, Band 6, Nr. 4, Seiten 317 - 324 wird von einem Wort, das im Lexikon nicht gefunden wird, eine fest vorgegebene Liste von Endungen abgezogen, um es doch noch im Lexikon zu finden.

Aufgabe der Erfindung ist es, das Aneinanderfügen von Teiltranskriptionen zu verbessern. Diese Aufgabe wird durch ein Verfahren, ein Computerprogrammprodukt, einen Datenträger und ein Computersystem gemäß den unabhängigen Ansprüchen gelöst.

Dabei wird unter einem Computerprogrammprodukt das Computerprogramm als handelbares Produkt verstanden, in welcher Form auch immer, z.B. auf Papier, auf einem computerlesbaren Datenträger, über ein Netz verteilt, etc.

Erfindungsgemäß wird bei der Graphem-Phonem-Konvertierung eines Worts, das als Ganzes nicht in einem Aussprachelexikon enthalten ist, zunächst das Wort in Teilwörter zerlegt. Anschließend wird eine Graphem-Phonem-Konvertierung der Teilwörter durchgeführt.

Die Transkriptionen der Teilwörter werden hintereinander aufgereiht, wobei sich mindestens eine Schnittstelle zwischen den Transkriptionen der Teilwörter ergibt. Die an die mindestens eine Schnittstelle grenzenden Phoneme der Teilwörter werden bestimmt.

Dabei besteht die Möglichkeit, nur das letzte Phonem des in der zeitlichen Reihenfolge der Aussprache vor der Schnittstelle liegenden Teilworts zu berücksichtigen. Besser ist es jedoch, wenn sowohl das genannte als auch das erste Phonem der folgenden Silbe für die erfindungsgemäße Sonderbehandlung ausgewählt werden. Noch bessere Ergebnisse werden erzielt, wenn weitere angrenzende Phoneme einbezogen werden, z.B. ein oder zwei Phoneme vor der Schnittstelle und zwei nach der Schnittstelle.

Anschließend werden diejenigen Grapheme der Teilwörter bestimmt, die die an die mindestens eine Schnittstelle grenzenden Phoneme erzeugen. Dies kann mittels eines Lexikons erfolgen, das angibt, durch welche Grapheme diese Phoneme erzeugt wurden. Wie das Lexikon zu erstellen ist, ist in Horst-Udo Hain: "Automation of the Training Procedures for Neural Networks Performing Multi-Lingual Grapheme to Phoneme Conversion", Eurospeech 1999, S. 2087-2090, ausgeführt. Danach wird die Graphem-Phonem-Konvertierung der bestimmten Grapheme im Kontext, das heißt in Abhängigkeit des Kontexts, der jeweiligen Schnittstelle neu berechnet. Dies ist nur möglich, weil klar ist, welches Phonem durch welches Graphem bzw. welche Grapheme erzeugt wurde.

Die Schnittstellen zwischen den Teiltranskriptionen werden somit gesondert behandelt. Gegebenenfalls werden Änderungen an den vorher ermittelten Teiltranskriptionen vorgenommen. Ein für ein Sprachsynthese-System nicht unerheblicher Vorteil der Erfindung ist die Beschleunigung der Berechnung. Während Neuronale Netze für die Konvertierung der 310000 Wörter eines typischen Lexikons für die deutsche Sprache ca. 80 Minuten benötigen, geschieht dies mit dem erfindungsgemäßen Ansatz in nur 25 Minuten.

In einer vorteilhaften Weiterbildung der Erfindung kann die Graphem-Phonem-Konvertierung der Grapheme im Kontext der jeweiligen Schnittstelle mittels eines Neuronalen Netzes neu berechnet werden. Ein Aussprachelexikon hat den Vorteil, die "richtige" Transkription zu liefern. Es versagt jedoch, wenn unbekannte Wörter auftreten. Neuronale Netze können hingegen für jede beliebige Zeichenkette eine Transkription liefern, machen dabei aber unter Umständen erhebliche Fehler. Die Weiterbildung der Erfindung kombiniert die Sicherheit des Lexikons mit der Flexibilität der Neuronalen Netze.

Die Transkription der Teilwörter kann auf verschiedene Weise erfolgen, z.B. mittels einer Out-of-Vocabulary-Behandlung (OOV-Behandlung). Ein recht zuverlässiger Weg besteht darin, für das Wort in einer Datenbank, die phonetische Transkriptionen von Wörtern enthält, nach Teilwörtern zu suchen. Als Transkription wird dann für ein in der Datenbank gefundenes Teilwort die in der Datenbank verzeichnete phonetische Transkription gewählt. Dies führt für die meisten Wörter bzw. Teilwörter zu brauchbaren Ergebnissen.

Falls das Wort neben dem gefundenen Teilwort mindestens einen weiteren Bestandteil aufweist, der nicht in der Datenbank verzeichnet ist, kann dieser mittels einer OOV-Behandlung phonetisch transkribiert werden. Die OOV-Behandlung kann mittels eines statistischen Verfahrens, z.B. mittels eines Neuronalen Netzes, oder regelbasiert erfolgen. Vorteilhafterweise wird das Wort in Teilwörter einer gewissen Mindestlänge zerlegt, damit möglichst große Teilwörter gefunden werden und entsprechend wenig Nachbesserungen anfallen.

Weitere vorteilhafte Weiterbildungen der Erfindung sind in den Unteransprüchen gekennzeichnet.

Im folgenden wird die Erfindung anhand von Ausführungsbeispielen näher erläutert, die in den Figuren schematisch dargestellt sind. Im einzelnen zeigt:
- Fig. 1: ein zur Graphem-Phonem-Konvertierung geeignetes Computersystem; und
- Fig. 2: eine schematische Darstellung des erfindungsgemäßen Verfahrens.

Fig. 1 zeigt ein zur Graphem-Phonem-Konvertierung eines Worts geeignetes Computersystem. Dies weist einen Prozessor (processor, CPU) 20, einen Arbeitsspeicher (RAM) 21, einen Programmspeicher (programm memory, ROM) 22, einen Festplatten-Controller (hard disc controller, HDC) 23, der eine Festplatte (hard disk) 30 steuert, und einen Schnittstellen-Controller (I/O controller) 24 auf. Prozessor 20, Arbeitsspeicher 21, Programmspeicher 22, Festplatten-Controller 23 und Schnittstellen-Controller 24 sind über einen Bus, den CPU-Bus 25, zum Austausch von Daten und Befehlen miteinander gekoppelt. Ferner weist der Computer einen Ein-/Ausgabe-Bus (I/O Bus) 26 auf, der verschiedene Ein- und Ausgabeeinrichtungen mit dem Schnittstellen-Controller 24 koppelt. Zu den Ein- und Ausgabeeinrichtungen zählen z.B. eine allgemeine Ein- und Ausgabe-Schnittstelle (I/O interface) 27, eine Anzeigeeinrichtung (display) 28, eine Tastatur (keyboard) 29 und eine Maus 31.)

Betrachten wir als Beispiel für die Graphem-Phonem-Konvertierung das deutsche Wort "überflüssigerweise".

Zunächst wird versucht, das Wort in Teilwörter zu zerlegen, die Bestandteile eines Aussprache-Lexikons sind. Um die Anzahl der möglichen Zerlegungen auf ein sinnvolles Maß zu beschränken, wird für die gesuchten Bestandteile eine Mindestlänge vorgegeben. Für die deutsche Sprache haben sich 6 Buchstaben als Mindestlänge in der Praxis bewährt.

Alle gefundenen Bestandteile werden in einer verketteten Liste abgespeichert. Bei mehreren Möglichkeiten wird immer der längste Bestandteil bzw. der Pfad mit den längsten Bestandteilen verwendet.

Werden nicht alle Teile des Worts als Teilwörter im Aussprachelexikon gefunden, so werden die verbleibenden Lücken im bevorzugten Ausführungsbeispiel durch ein Neuronales Netz geschlossen. Im Gegensatz zur Standardanwendung des Neuronalen Netzes, bei der die Transkription für das ganze Wort erstellt werden muss, ist die Aufgabe beim Auffüllen der Lücken einfacher, weil zumindest der linke Phonemkontext als sicher angenommen werden kann, da er ja aus dem Aussprachelexikon stammt. Die Eingabe der vorhergehenden Phoneme stabilisiert somit die Ausgabe des Neuronalen Netzes für die zu füllende Lücke, da das zu generierende Phonem nicht nur von den Buchstaben, sondern auch vom vorhergehenden Phonem abhängt.

Ein Problem beim Aneinanderhängen der Transkriptionen aus dem Lexikon sowie bei der Bestimmung der Transkription für die Lücken mittels eines Neuronalen Netzes besteht darin, daß in einigen Fällen der letzte Laut der vorhergehenden, linken Transkription verändert werden muss. Dies ist bei dem betrachteten Wort "überflüssigerweise" der Fall. Es wird im Lexikon als Ganzes nicht gefunden, dafür aber das Teilwort "überflüssig" und das Teilwort "erweise".

Im Folgenden werden Grapheme zur besseren Unterscheidung in spitzen Klammern <> eingeschlossen und Phoneme in eckigen Klammern [].

Die Endung <-ig> am Silbenende wird gesprochen wie [IC], dargestellt in der Lautschrift SAMPA, also wie [I] (ungespannter kurzer ungerundeter vorderer Vokal) gefolgt vom Ich-Laut [C] (stimmloser palataler Frikativ). Die Vorsilbe <er-> wird gesprochen wie [Er], mit einem [E] (ungespannter kurzer ungerundeter halboffener vorderer Vokal, offenes "e") und einem [r] (zentraler Sonorant).

Beim einfachen Verketten der Transkriptionen wird sinnvollerweise automatisch eine Silbengrenze zwischen den beiden Wörtern eingefügt, dargestellt durch einen Bindestrich "-". Es ergibt sich somit als Gesamttranskription des Worts <überflüssigerweise>$\text{[y: - b6 - flY - sIC - Er - vaI - z@]}$ statt richtigerweise$\text{[y: - b6 - flY - sI - g6 - vaI - z@]}$ mit einem [g] (stimmhafter velarer Plosiv) und einem [6] (nichtbetonter zentraler halboffener Vokal mit velarer Färbung) sowie einer verschobenen Silbengrenze. Somit wären an der Wortgrenze Laut und Silbengrenze falsch.

Abhilfe kann hier geschaffen werden, indem ein Neuronales Netz den letzten Laut der linken Transkription berechnet. Dabei stellt sich aber die Frage, welche Buchstaben am Ende der linken Transkription zur Bestimmung des letzten Lautes herangezogen werden sollen.

Für diese Entscheidung wird ein spezielles Aussprachelexikon benutzt. Die Besonderheit an diesem Lexikon besteht darin, daß es die Information enthält, welche Graphemgruppe zu welchem Laut gehört. Wie das Lexikon zu erstellen ist, ist in Horst-Udo Hain: "Automation of the Training Procedures for Neural Networks Performing Multi-Lingual Grapheme to Phoneme Conversion". Eurospeech 1999, S. 2087-2090, ausgeführt.

Der Eintrag für "überflüssig" hat in diesem Lexikon die Form

| | | | | | | | | | | | |
|---|---|---|---|---|---|---|---|---|---|---|---|
| ü | - | b | er | - | f | l | ü | - | ss | i | g |
| y: | - | b | 6 | - | f | l | y | - | s | I | C |

Damit kann eindeutig bestimmt werden, aus welcher Graphemgruppe der letzte Laut entstanden ist, nämlich aus dem <g>. Das Neuronale Netz kann nun mit Hilfe des jetzt vorhandenen rechten Kontextes <erweise> neu über Phonem und Silbengrenze am Wortende entscheiden. Das Ergebnis ist in diesem Falle das Phonem [g], vor dem eine Silbengrenze gesetzt wird.

Jetzt ist die Silbengrenze an der richtigen Stelle und das <g> wird auch als [g] transkribiert und nicht als [C]. Der erste Laut der rechten Transkription wird nach dem gleichen Schema neu bestimmt. Die richtige Transkription für <er-> von <erweise> ist an dieser Stelle [6] und nicht [Er]. Hier sind gleich zwei Laute zu revidieren, weshalb im bevorzugten Ausführungsbeispiel stets zwei Laute revidiert werden.

Im Ergebnis erhält man die korrekte phonetische Transkription an dieser Schnittstelle.

Weitere Verbesserungen sind zu erzielen, wenn für das Ausfüllen der Transkriptionslücken nicht das Standardnetz verwendet wird, das zur Konvertierung ganzer Wörter trainiert wurde, sondern ein speziell zum Ausfüllen der Lücken trainiertes Netz. Zumindest in den Fällen, bei denen der rechte Phonemkontext auch vorhanden ist, bietet sich ein Spezialnetz an, das unter Verwendung des rechten Phonemkontextes über den zu generierenden Laut entscheidet.

## Patentansprüche

1. Verfahren zur Graphem-Phonem-Konvertierung eines Wortes, das als Ganzes nicht in einem Aussprachelexikon enthalten ist, mit folgenden Schritten:
a) das Wort wird in Teilwörter zerlegt,
b) eine Graphem-Phonem-Konvertierung der Teilwörter wird durchgeführt,
c) die durch die Konvertierung erhaltenen Transkriptionen der Teilwörter werden hintereinander aufgereiht, wobei sich mindestens eine Schnittstelle zwischen den Transkriptionen der Teilwörter ergibt,
d) die an die mindestens eine Schnittstelle grenzenden Phoneme der Teilwörter werden bestimmt,
e) es werden diejenigen Grapheme der Teilwörter bestimmt, die die an die mindestens eine Schnittstelle grenzenden Phoneme erzeugen, mit Hilfe eines Lexikons, das angibt, durch welche Grapheme die Phoneme erzeugt wurden,
f) die Graphem-Phonem-Konvertierung der bestimmten Grapheme wird in Abhängigkeit des linken und rechten Kontextes der jeweiligen Schnittstelle mittels eines Neuronalen Netzes neu berechnet.

2. Verfahren nach Anspruch 1,
**dadurch gekennzeichnet,**
**dass** für das Wort in einer Datenbank, die phonetische Transkriptionen von Wörtern enthält, nach Teilwörtern des Worts gesucht wird; und- dass für ein in der Datenbank gefundenes Teilwort die in der Datenbank verzeichnete phonetische Transkription gewählt wird.

3. Verfahren nach Anspruch 2,
**dadurch gekennzeichnet,**
**dass** das Wort neben dem gefundenen Teilwort mindestens einen weiteren Bestandteil aufweist, der nicht in der Datenbank verzeichnet ist; und- dass dieser weitere Bestandteil mittels einer OOV-Behandlung phonetisch transkribiert wird.

4. Verfahren nach einem der vorhergehenden Ansprüche,
**dadurch gekennzeichnet, dass** das Wort in Teilwörter einer gewissen Mindestlänge zerlegt wird.

5. Computerprogrammprodukt, das durch einen Computer ausführbar ist und dabei die Schritte nach einem der Ansprüche 1 bis 4 ausführt.

6. Computerprogrammprodukt, das auf einem computergeeigneten Medium gespeichert ist und computerlesbare Programmmittel umfaßt, die es einem Computer ermöglichen, das Verfahren nach einem der Ansprüche 1 bis 4 auszuführen.

7. Datenträger, auf dem ein Computerprogramm gespeichert ist, das es einem Computer ermöglicht, durch einen Ladeprozess das Verfahren nach einem der Ansprüche 1 bis 4 auszuführen.

8. Computersystem mit Mitteln zum Ausführen des Verfahrens nach einem der Ansprüche 1 bis 4.

9. Computersystem zur Graphem-Phonem-Konvertierung eines Worts, das als Ganzes nicht in einem Aussprachelexikon enthalten ist,
- einer Speichereinrichtung (22, 30) zum Speichern eines Computerprogramms auf einem Speichermedium;
- einer Verarbeitungseinheit (20) zum Laden des Computerprogramms aus der Speichereinrichtung und zum Ausführen des Computerprogramms;
- mit Mitteln zum Zerlegen des Worts in Teilwörter;
- mit Mitteln zum hintereinander Aufreihen der Transkriptionen der Teilwörter, wobei sich mindestens eine Schnittstelle zwischen den Transkriptionen der Teilwörter ergibt;
- mit Mitteln zum Bestimmen der an die mindestens eine Schnittstelle grenzenden Phoneme der Teilwörter;
- mit Mitteln zum Bestimmen derjenigen Grapheme der Teilwörter, die die an die mindestens eine Schnittstelle grenzenden Phoneme erzeugen, mit Hilfe eines Lexikons, das angibt, durch welche Grapheme die Phoneme erzeugt wurden;
- mit Mitteln zum erneuten Berechnen der Graphem-Phonem-Konvertierung der bestimmten Grapheme in Abhängigkeit des linken und rechten Kontextes der jeweiligen Schnittstelle mittels eines Neuronalen Netzes; und
- mit Mitteln zum anschließenden Schreiben der an der Schnittstelle neu berechneten Phoneme in eine zweite Speichereinrichtung.

## Claims

1. Method for grapheme-phoneme conversion of a word which is not contained as a whole in a pronunciation lexicon, having the following steps:
a) the word is decomposed into subwords,
b) grapheme-phoneme conversion of the subwords is carried out,
c) the transcriptions, obtained by the conversion, of the subwords are sequenced, at least one interface being produced between the transcriptions of the subwords,
d) the phonemes, bordering on the at least one interface, of the subwords are determined,
e) those graphemes of the subwords are determined which generate the phonemes bordering on the at least one interface, with the aid of a lexicon which specifies which graphemes generated the the phonemes, and
f) the grapheme-phoneme conversion of the specific graphemes is recalculated as a function of the left-hand and right-hand context of the respective interface by means of a neural network.

2. Method according to Claim 1, **characterized in that**, for the word, subwords of the latter are searched for in a database which contains phonetic transcriptions of words; and **in that** the phonetic transcription recorded in the database is selected for a subword found in the database.

3. Method according to Claim 2, **characterized in that** in addition to the subword found, the word has at least one further constituent which is not recorded in the database; and **in that** this further constituent is phonetically transcribed by means of an OOV treatment.

4. Method according to one of the preceding claims, **characterized in that** the word is decomposed into subwords of a certain minimum length.

5. Computer program product which can be executed by a computer and which executes the steps according to one of Claims 1 to 4 in the process.

6. Computer program product which is stored on a computer-compatible medium and comprises computer-readable programming means which enable a computer to execute the method according to one of Claims 1 to 4.

7. Data medium on which there is stored a computer program which enables a computer to execute the method according to one of Claims 1 to 4 by means of a loading process.

8. A computer system having means for executing the method according to one of Claims 1 to 4.

9. Computer system for grapheme-phoneme conversion of a word which is not contained as a whole in a pronunciation lexicon,
- of a storage device (22, 30) for storing a computer program on a storage medium;
- of a processing unit (20) for loading the computer program from the storage device and for executing the computer program;
- having means for decomposing the word into subwords;
- having means for sequencing the transcriptions of the subwords, at least one interface being produced between the transcriptions of the subwords;
- having means for determining the phonemes, bordering on the at least one interface, of the subwords;
- having means for determining those graphemes of the subwords which generate the phonemes bordering on the at least one interface, with the aid of a lexicon which specifies which graphemies generated the phonemes;
- having means for recalculating the grapheme-phoneme conversion of the specific graphemes as a function of the left-hand and right-hand context of the respective interface by means of a neural network; and
- having means for subsequently writing the phonemes recalculated at the interface into a second storage device.

## Revendications

1. Procédé de conversion graphème-phonème d'un mot qui n'est pas contenu en tant que tel dans un lexique de prononciation, lequel procédé comprend les étapes suivantes:
a) le mot est décomposé en mots partiels,
b) on exécute une conversion graphème-phonème des mots partiels,
c) les transcriptions des mots partiels obtenues lors de la conversion sont rangées les unes derrière les autres et l'on obtient au moins une coupure entre les transcriptions des mots partiels,
d) les phonèmes des mots partiels adjacents à l'au moins une coupure sont déterminés,
e) à l'aide d'un lexique qui indique par quel graphème les phonèmes sont créés, on détermine les graphèmes des mots partiels qui créent les phonèmes adjacents à l'au moins une coupure,
f) au moyen d'un réseau neural, la conversion graphème-phonème des graphèmes définis est recalculée en fonction du contexte de gauche et du contexte de droite de la coupure concernée.

2. Procédé selon la revendication 1,
**caractérisé**
**en ce que** pour un mot d'une banque de données qui contient les transcriptions phonétiques de mots, on cherche des mots partiels du mot et en ce que pour un mot partiel découvert dans la banque de données, on sélectionne la transcription phonétique référencée dans la banque de données.

3. Procédé selon la revendication 2,
**caractérisé**
**en ce que** lorsque le mot partiel a été trouvé, le mot présente au moins un autre composant qui n'est pas référencé dans la banque de données et en ce que cet autre composant est transcrit phonétiquement au moyen d'un traitement par OOV.

4. Procédé selon l'une des revendications précédentes,
**caractérisé en ce que** le mot est décomposé en mots partiels d'une certaine longueur minimale.

5. Produit de programme informatique qui peut être exécuté sur un ordinateur et qui exécute les étapes selon l'une des revendications 1 à 4.

6. Produit de programme informatique qui est conservé en mémoire sur un support informatique et qui comprend des moyens de programme lisibles par ordinateur qui permettent à un ordinateur d'exécuter le procédé selon l'une des revendications 1 à 4.

7. Support de données sur lequel un programme informatique est conservé en mémoire et qui permet à un ordinateur d'exécuter après une opération de chargement le procédé selon l'une des revendications 1 à 4.

8. Système informatique doté de moyens en vue de la mise en oeuvre du procédé selon l'une des revendications 1 à 4.

9. Système informatique pour la conversion graphème-phonème d'un mot qui n'est pas contenu en tant que tel dans un lexique de prononciation, qui comprend:
- un dispositif de mémoire (22, 30) pour conserver en mémoire un programme informatique sur un support de mémoire,
- une unité de traitement (20) qui charge le programme informatique stocké sur le dispositif de mémoire et qui exécute le programme informatique,
- des moyens de décomposer le mot en mots partiels,
- des moyens pour ranger les uns derrière les autres les transcriptions des mots partiels, avec au moins une coupure entre les transcriptions des mots partiels,
- des moyens de détermination des phonèmes des mots partiels qui sont adjacents à l'au moins une coupure,
- des moyens qui, à l'aide d'un lexique qui indique par quels graphèmes les phonèmes sont créés, déterminent quels graphèmes des mots partiels créent les phonèmes adjacents à l'au moins une coupure,
- des moyens pour recalculer au moyen d'un réseau neural la conversion graphème-phonème des graphèmes définis, en fonction du contexte de gauche et du contexte de droite de chaque coupure, et
- des moyens pour ensuite écrire dans un deuxième dispositif de mémoire les phonèmes adjacents à la coupure et qui ont été recalculés.
